# EUROPÄISCHE PATENTSCHRIFT

(11) **EP 0 685 575 B1**
(45) Veröffentlichungstag und Bekanntmachung des Hinweises auf die Patenterteilung: **06.05.1999**
(21) Anmeldenummer: 95100928.1
(22) Anmeldetag: 25.01.1995
(51) Int. Cl.: C25B 11/02

(54) **Elektrolysezellen-Elektrode**
Electrode for electrolysis cells
Electrode pour cellules d'électrolyse

(30) Priorität: 01.06.1994 DE 4419277
(43) Veröffentlichungstag der Anmeldung: 06.12.1995
(73) Patentinhaber: Heraeus Elektrochemie GmbH, D-63450 Hanau (DE)
(72) Erfinder: Busse, Bernd, Dr., D-64287 Darmstadt (DE); Scannel, Robert, Dr., D-64297 Darmstadt (DE)

(56) Entgegenhaltungen:
- EP-A- 0 035 131
- DE-A- 3 345 530
- GB-A- 1 068 992
- US-A- 3 507 771

## Beschreibung

Die Erfindung betrifft eine Elektrode für Elektrolysezellen, insbesondere für Quecksilber-Chloralkali-Elektrolysezellen, mit Stromzuführungen über Stäbe oder Stromzuführungsbolzen und Stromverteilern in Form von hochkant stehenden, mit Abstand zueinander angeordneten Flachprofilen, die an ihrer Unterkante mit senkrecht zu ihnen angeordneten aktivierten Elektrodenteilen aus hochkant stehenden Flachprofilen mit vertikalen oder annähernd vertikalen Außenseiten durch Verschweißen verbunden sind, wobei die aktivierten Elektrodenteile aus einer größeren Zahl von Einzelelementen bestehen als die Stromverteiler, und die aktivierten Elektrodenteile mit einem Spalt von wenigstens 2 mm zueinander angeordnet sind.

Aus der US-A-35 07 771 ist es bekannt, an der Unterseite von Stromverteilern senkrecht angeordnete, hochkant stehende und zueinander parallel angeordnete aktivierte Elektrodenteile aus Blechprofilen einzusetzen, die im Querschnitt gesehen sich keilförmig verjüngende Unterkanten aufweisen; die Blechprofile sind im Bereich ihrer U-förmig ausgebildeten oberkante mit Öffnungen versehen, durch die Gas und verbrauchte Lösung nach oben austreten.

Die GB-A-10 68 992 beschreibt eine Anodenanordnung für die Chloralkali-Elektrolyse, bei der die Unterseite von Stromverteilern mit Elektrodenteilen aus Titanblechprofilen versehen ist, die sich keilförmig verjüngende Unterkanten aufweisen, um einen Gasblasenabzug aus dem Anodenbereich zu verbessern.

Als problematisch erweist es sich, daß bei den bekannten Anodenanordnungen die aufgrund aufsteigender Gasblasen entlang der aktiven Elektrodenflächen entstehende Verwirbelung in Form eines Elektrolyt-Gasgemisches die elektrochemische Umsetzung (lonenaustausch) im oberen Teil der Elektrode behindern kann.

Weiterhin ist aus der US-PS 40 22 679 eine Elektrode für Quecksilber-Chloralkali-Elektrolysezellen mit Stromzuführungen über Stäbe oder Stromzuführungsbolzen bekannt, welche im Abstand zueinander angeordnete Flachprofile aufweist, die an ihrer Unterkante mit senkrecht zu ihnen angeordneten aktivierten Elektrodenteilen verbunden ist, wobei die aktivierten Elektrodenteile aus einer größeren Zahl von Einzelelementen bestehen, als die Stromfahrteile und die Einzelelemente im Querschnitt gesehen eine sich verjüngende Unterkante aufweist, die im wesentlichen abgasförmig ausgebildet ist; als problematisch erweist sich bei solchen kreis- bzw. halbkreisförmigen Ausgestaltungen die Abfuhr der bei der Elektrolyse entstehenden Gasblasen, da diese einerseits den lonenaustausch im elektrolytischen Spalt zwischen den Halbkreisprofilen und der Quecksilberkathode behindern, andererseits keine rasche Abzugsmöglichkeit haben, so daß im unteren Bereich der Profilanode mit einer Art Gasblasen-Polster gerechnet werden muß; weiterhin ist die Höhe der Aktivierungsbeschichtung auf den Elektroden verhältnismäßig hoch, so daß auf die vom Elektrodenspalt verhältnismäßig weit enffernten Bereiche mit edelmetallhaltigen Substanzen versehen sind, jedoch praktisch kaum noch zu elektrochemischen Umsetzung beitragen.

Aus der US-PS 4 364 811 ist eine Anode für Quecksilber-Chloralkali-Elektrolysezellen mit Stromzuführung über einen Stab oder Bolzen bekannt, der mit aktivierten Elektrodenteilen aus Flachprofilen über der Stromverteilung dienenden und quer dazu verlaufenden Stromverteilern in Form von Rechteckprofilen verbunden ist; auch hier besteht die Gefahr der Bildung eines Gaspolsters im Elektrodenspalt, bzw. unterhalb der horizontal verlaufenden Unterkante der Elektrodenelemente, so daß eine rasche elektrochemische Umsetzung mit ausreichender lonenzufuhr nicht möglich ist und die Umsetzung aufgrund der Gaserzeugung behindert wird; auch wenn eine günstige Stromverteilung über drei Leiterebenen mit optimal dimensionierten Flachprofilen hier möglich ist, stellt sich doch die Frage einer raschen elektrochemischen Umsetzung im Elektrodenspalt und deren Behinderung durch Gasblasenerzeugung, bzw. Bildung eines Gaspolsters.

Aufgabe der Erfindung ist es, die Elektroden, bzw. Anoden für die Chloralkali-Elektrolysezelle so auszugestalten, daß der Gasabzug aus dem Bereich des Elektrodenspalts gefördert wird und eine möglichst gasblasenfreie Grenzfläche zwischen Anode und Elektrolyt im Bereich des Elektrodenspaltes zur Verfügung steht; darüberhinaus soll eine hohe Energieausnutzung bei der Elektrolyse durch niedrige Elektrodenspannung erzielt werden.

Die Aufgabe wird durch die Merkmale des Anspruchs 1 gelöst.

Als besonders vorteilhaft erweist es sich, daß praktisch keine Verwirbelung des Elektrolyt-Gasgemischs im Elektrodenspalt mehr stattfindet, so daß vorteilhafterweise die Elektrodenspannung niedrig gehalten werden kann.

In einer weiteren vorteilhaften Ausgestaltung schließt das Dreieck, bzw. keilförmige Element der Unterkante einen Winkel im Bereich von 30 bis 90° ein, wobei insbesondere im Bereich von ca. 60° ein besonders rascher Gasabzug der elektrolytischen Reaktion erfolgen kann. Weitere vorteilhafte Ausgestaltungen sind in den Unteransprüchen angegeben. Vorzugsweise liegt die Dikke der aktivierten Elektrodenteile im Bereich von 1,5 bis 2,5 mm.

Im folgenden ist der Gegenstand der Erfindung anhand der Figuren 1 und 2 näher erläutert.

Figur 1 zeigt eine Elektrode, deren oberer Teil des Querschnitts nach oben verjüngend ausgebildet ist, während der untere Teil sich keilförmig nach unten verjüngend ausgebildet ist.

Figur 2 zeigt schematisch eine Elektrode mit Elektrodenelementen gemäß Figur 1, wobei die beiden oberen Stromableiter-Ebenen erkennbar sind.

Figur zeigt schematisch den Einsatz der erfindungsgemäßen Elektroden 1,2 mit einem Basis-Winkel Alpha im Bereich der Unterkante 3 von 60°, wobei aufgrund des sich von der Unterkante 3 gleichschenkelig erstreckenden Teil-Dreiecks 4 mittels der aufgebrachten elektrokatalytischen Schicht 5 eine rasche elektrolytische Umsetzung sowie einen raschen Abtransport eventuell entstehender Gasblasen mittels eines im Spalt 6 zwischen zwei benachbarten Elektroden 1,2 entstehenden Kamineffekts zu bewirken. Die Gasblasen sind hier symbolisch mit Bezugszeichen 7 versehen. In der Praxis sind bei der Chloralkali-Elektrolyse die Elektrodenelemente 1 und 2 in einem Spalt 6 von wenigstens 2mm zueinander angeordnet, um durch eine Vielzahl kleiner Gasblasen nach dem Prinzip der Mammutpumpe eine aufwärts gerichtete Strömung entstehen zu lassen, welche für einen raschen Gasabtransport aus dem kritischen Elektrodenspalt 6 sorgt und so einen verhältnismäßig hohen Wirkungsgrad der Elektrolysezelle ermöglicht; gemäß Figur 1 ist über die Verjüngung im Bereich des Teildreiecks 4 der Unterkante 3 hinaus auch der obere Teil der Elektroden 1,2 sich nach oben verjüngend ausgebildet, so daß hier die entstandenen Gasbläschen 7 ohne Berührung oder irgendwelche Beeinflussung des Stoffaustauschs mit der elektrokatalytisch aktiven Oberseite der Elektroden aufsteigen; aufgrund der nach oben gerichteten trichterartigen Erweiterung des Abstandes der beiden Elektroden 1 und 2 können die Gasblasen 7 senkrecht nach oben steigen, während die aktiven Flächen 11, 12 der Elektroden 1,2 im rückwärtigen Bereich von den Gasblasen nicht mehr abgedeckt werden, so daß die elektrochemische Umsetzung im oberen Teil der Elektrode weitgehend ohne Behinderung der von unten heranströmenden Gasblasen erfolgen kann. Somit können auch die rückwärtigen Seitenflächen der aktivierten Elektrodenteile ohne Behinderung durch Gasblasen am Elektrolyseprozess teilnehmen.

An ihrer Oberseite 14 sind die Elektroden 1, 2 jeweils mit den Stromverteilern 17 der zweiten Ebene verbunden, die hier zwecks besserer Übersicht nur gebrochen dargestellt sind.

Figur 2 zeigt schematisch die erfindungsgemäße Elektrode mit ihren drei Stromableiterebenen von denen die beiden oberen Ebenen aus rechteckförmigen Flachprofilen 17, 18 gebildet sind, welche übereinander hochkant stehend und zueinander senkrecht so verbunden sind, daß keinerlei Behinderung des Gasabflusses aus dem Bereich des Elektrodenspalts 6 auftreten kann; an die Unterkanten der Stromverteiler 17 der zweiten Ebene sind die Elektrodenelemente 1, 2 durch Verschweißen in einem Winkel von 90° so befestigt, daß der Gasabzug der entstehenden Gasblasen nicht behindert wird. Im Hinblick auf den Elektrodenaufbau der beiden oberen Ebenen und der Stromzuleitung wird auf die US-PS 4 364 811 verwiesen.

## Patentansprüche

1. Elektrode für Elektrolysezellen, insbesondere für Quecksilber-Chloralkali-Elektrolysezellen, mit Stromzuführungen über Stäbe oder Stromzuführungsbolzen und Stromverteilern in Form von hochkant stehenden, mit Abstand zueinander angeordneten Flachprofilen, die an ihrer Unterkante mit senkrecht zu ihnen angeordneten aktivierten Elektrodenteilen aus hochkant stehenden Flachprofilen mit vertikalen oder annähernd vertikalen Außenseiten durch Verschweißen verbunden sind, wobei die aktivierten Elektrodenteile aus einer größeren Zahl von Einzelelementen bestehen als die Stromverteiler, und die aktivierten Elektrodenteile mit einem Spalt von wenigstens 2 mm zueinander angeordnet sind, dadurch gekennzeichnet, daß die aktivierten Elektrodenteile (1, 2) im Querschnitt gesehen sich keilförmig/prismatisch verjüngende Unterkanten aufweisen, die im Querschnitt des Profils gesehen ein dreieckförmiges Unterteil aufweisen, das von einem sich nach oben verjüngenden Oberteil gehalten wird.

2. Elektrode nach Anspruch 1, dadurch gekennzeichnet, daß die keilförmige Unterkante aus zwei Ebenen gebildet ist, die sich in einem Winkel im Bereich von 40 bis 100° schneiden.

3. Elektrode nach Anspruch 1 oder 2, dadurch gekennzeichnet, daß die Elektrodenteile (1, 2) der dritten Ebene in einem Abstand im Bereich von 1,5 bis 3 mm zueinander parallel verlaufend angeordnet sind.

## Claims

1. An electrode for electrolysis cells, in particular for mercury chloroalkali electrolysis cells, with current supplies over bars or current supply pins and current distributors in the form of flat sections standing on edge, arranged at a distance from each other, which on their lower edge are connected by welding with activated electrode parts, arranged perpendicularly with respect to them, of flat sections standing on edge with vertical or approximately vertical outer faces, wherein the activated electrode parts consist of a greater number of individual elements than the current distributors, and the activated electrode parts are arranged with a gap of at least 2 mm with respect to each other, characterised in that the activated electrode parts (1, 2), viewed in cross-section, have lower edges narrowing in a wedge shape/prismatically, which lower edges, viewed in the cross-section of the section, have a triangular lower part which is held by an upwardly narrowing upper part.

2. An electrode according to Claim 1, characterised in that the wedge-shaped lower edge is formed from two planes which intersect each other at an angle in the range of 40 to 100°.

3. An electrode according to Claim 1 or 2, characterised in that the electrode parts (1, 2) of the third plane are arranged running parallel to each other at a distance in the range of 1.5 to 3 mm.

## Revendications

1. Électrode pour cellules d'électrolyse, en particulier pour des cellules d'électrolyse mercure-chlorure alcalin, avec des amenées de courant par des tiges ou des broches d'amenée du courant et des répartiteurs de courant sous forme de profilés plats qui sont disposés sur chant, à une certaine distance l'un de l'autre, et qui sont reliés, par soudage, à leur face inférieure, avec des pièces formant électrodes activées, disposées perpendiculairement aux répartiteurs et constituées de profilés plats sur chant à faces extérieures verticales ou approximativement verticales, les pièces formant électrodes activées étant constituées d'un plus grand nombre d'éléments individuels que les répartiteurs de courant et les pièces formant électrodes activées étant disposées avec un intervalle d'au moins 2mm entre elles, caractérisée par le fait que les pièces formant électrodes activées (1, 2) présentent, vu en coupe, des faces inférieures qui vont en diminuant en forme de coin/en forme de prisme et présentent, vu en coupe du profil, une partie inférieure triangulaire maintenue par une partie supérieure qui va en diminuant vers le haut.

2. Électrode selon la revendication 1, caractérisée par le fait que la face inférieure en forme en de coin est formée de deux plans qui s'intersectent sous un angle valant de 40 à 100°.

3. Électrode selon la revendication 1 ou 2, caractérisée par le fait que les pièces formant électrodes (1, 2) du troisième plan sont disposées à une distance valant de 1,5 à 3mm l'une de l'autre et orientées parallèlement l'une à l'autre.
